# EUROPÄISCHE PATENTSCHRIFT

(11) **EP 1 620 867 B1**
(45) Veröffentlichungstag und Bekanntmachung des Hinweises auf die Patenterteilung: **27.09.2006**
(21) Anmeldenummer: 03816858.9
(22) Anmeldetag: 06.05.2003
(51) Int. Cl.: H01F 5/02, H01R 13/66

(54) **TRANSFORMATOR**
TRANSFORMER
TRANSFORMATEUR

(43) Veröffentlichungstag der Anmeldung: 01.02.2006
(73) Patentinhaber: Friwo Mobile Power GmbH, 48346 Ostbevern (DE)
(72) Erfinder: SCHULZ, Reinhold, 33428 Harsewinkel (DE); MANS, Hans-Jürgen, 48268 Greven (DE); BECKS, Michael, 48291 Telgte (DE); KNIESEL, Andreas, 48157 Münster (DE); GRAD, Peter, 48161 Münster (DE); LÖDDE, Wolfgang, 48159 Münster (DE); BLÖMKER, Olaf, 48321 Warendorf (DE)
(74) Vertreter: Grünecker, Kinkeldey, Stockmair & Schwanhäusser Anwaltssozietät
(86) Internationale Anmeldenummer: PCT/EP2003/004760
(87) Internationale Veröffentlichungsnummer: WO 2004/100192

(56) Entgegenhaltungen:
- EP-A- 0 364 811
- GB-A- 1 240 795
- GB-A- 1 250 827
- US-A- 4 954 940

## Beschreibung

Die vorliegende Erfindung bezieht sich auf einen Transformator mit einem Spulenkörper, auf dem wenigstens eine Primärspule und eine Sekundärspule aufgenommen ist.

Transformatoren der oben genannten Gattung werden beispielsweise verwendet, um hochvolumige Abnehmerprodukte mit Kleinspannung zu versorgen. Um den jeweils geltenden Sicherheitsnormen zu genügen, sind solche Transformatoren mit einem Gehäuse aus einem Kunststoffmaterial ummantelt, welches einer Brandschutzklasse UL94-V1 oder besser entspricht. Derartige Isolationsmaterialien sind jedoch relativ teuer. Viele Hersteller streben daher einen möglichst geringen Einsatz dieser hochwertigen Materialien an.

Ein Beispiel hierfür ist in der europäischen Patentanmeldung EP1313111 aufgeführt. Hier ist zur Isolation eines Transformators neben einem Hauptgehäuse aus einem einfachen Material eine zweite Abdeckung aus einem Brandschutzmaterial vorgesehen. Die zweite Abdeckung umhüllt einen Bereich einer Primärspule des Transformators und von der Primärwicklung weggehenden Verbindungsstifte. Diese Anordnung ist insbesondere hinsichtlich der Montage des Transformators relativ aufwendig. Zudem wird das Netzteil durch die zusätzliche zweite Abdeckung größer und schwerer. Aus GB 1240795 und GB 1250827 sind Transformatoren bekannt deren Spulenkörper aus je einem Primär- und einem Sekundärteil bestehen und bei denen die Primärspule teilweise isolierend vom Sekundärteil des Spulenkörpers abgedeckt wird.

Es ist die Aufgabe der vorliegenden Erfindung, einen Transformator zur Verfügung zu stellen, der bei möglichst geringem Einsatz an hochwertigem Isolationsmaterial eine gute Isolation gewährleistet und dennoch einen kompakten Aufbau hat und einfach montiert werden kann. Die Aufgabe wird durch einen Transformator gemäß Anspruch 1. Ausführungsbeispiele werden in den abhängigen Ansprüchen definiert gelöst.

Die vorliegende Erfindung wird im folgenden anhand vorteilhafter Ausführungsformen unter Bezugnahme auf die zugehörigen Figuren der Zeichnung beschrieben, von welchem
- Figur 1: eine perspektivische Ansicht eines Primärteils und eines Sekundärteils eines Transformators gemäß einer ersten Ausführungsform der vorliegenden Erfindung zeigt;
- Figur 2: eine perspektivische Ansicht einer fertiggestellten Transformatorbaugruppe gemäß der ersten Ausführungsform der vorliegenden Erfindung zeigt;
- Figur 3: eine perspektivische Schnittansicht einer fertiggestellten Bodengruppe mit dem Transformator gemäß der ersten Ausführungsform der vorliegenden Erfindung zeigt;
- Figur 4: eine perspektivische Ansicht eines Primärteils und eines Sekundärteils eines Transformators gemäß einer zweiten Ausführungsform der vorliegenden Erfindung zeigt;
- Figur 5: eine perspektivische Schnittansicht eines Transformators mit einer Einwegsteckverbindung gemäß einer dritten Ausführungsform der vorliegenden Erfindung zeigt; und
- Figur 6: eine schematische Schnittansicht der Einwegsteckverbindung der dritten Ausführungsform der vorliegenden Erfindung zeigt.

Figur 1 zeigt eine perspektivische Ansicht eines Primärteils 4 und eines Sekundärteils 5 eines Transformators gemäß einer ersten Ausführungsform der vorliegenden Erfindung. Der Primärteil 4 und der Sekundärteil 5 sind in der ersten Ausführungsform der Erfindung, wie in Figur 1 gezeigt, als separierbare Teile ausgebildet und bilden gemeinsam einen Spulenkörper 1 aus.

Der Primärteil 4 weist im Querschnitt etwa die Form eines "H" auf. Der in Figur 1 dargestellte linke Abschnitt des "H" bildet einen Verbindungsabschnitt 42 des Primärteils 4 aus, welcher in seinem oberen Bereich einen Verbindungsbereich 7 zur AC-Kontaktstiftkontaktierung aufweist. Der mittlere Bereich des "H" weist einen etwa rechteckigen Wickelkörper mit abgerundeten Eckenbereichen auf. Der Wickelkörper dient zur Aufnahme einer darauf gewickelten Primärspule 2. Der in Figur 1 rechts dargestellte Abschnitt des "H" bildet eine Wickelkörperbegrenzung 13 für den Wickelkörper des Primärteils 4 auf dieser Seite aus. Er hat einen größeren Durchmesser d als der Wickelkörper mit der darauf gewickelten Primärspule 2.

Der Primärteil 4 ist inwendig hohl. Im dargestellten Beispiel besitzt eine innere Öffnung 45 des Primärteils 4 einen etwa rechteckigen Querschnitt. Die innere Öffnung 45 dient später zur Aufnahme eines Eisenkerns (in Figur 1 nicht dargestellt).

Der Sekundärteil 5 weist, ebenso wie der Primärteil 4, etwa die Form eines inwendig hohlen "H" auf. Dabei ist der in Figur 1 links dargestellte Abschnitt des "H" mit einer einem Innendurchmesser D ausgebildet, welcher größer als der Außendurchmesser d der Wickelkörperbegrenzung 13 des Primärteils 4 ist. Er besitzt weiterhin eine Breite B, die in etwa einer Breite b des Wickelkörpers und der Wickelkörperbegrenzung des Primärteils 4 entspricht. Der in Figur 1 links dargestellte Abschnitt des Sekundärteils 5 bildet später einen Abdeckbereich 6 für die Primärspule 2 des Primärteils 4 aus.

In einem in Figur 1 links oben dargestellten Bereich des Sekundärteils 5 weist der Abdeckbereich 6 Isolierteile 11 für AC-Kontaktstifte (in Figur 1 nicht gezeigt) auf. Die Isolierteile 11 erstrecken sich etwa in einem Winkel von 90° zu der Durchmessererstreckungsrichtung D des Sekundärteils 5. Die Isolierteile 11 weisen in der gezeigten Ausführungsform einen etwa rechteckigen Innenquerschnitt auf und sind zur Abdeckung der AC-Kontaktstifte oder des Verbindungsbereiches zu den Kontaktstiften inwendig hohl ausgebildet. In anderen nicht gezeigten Ausführungsformen der Erfindung können die Isolierteile 11 auch einen runden, elliptischen oder anderen mehreckigen Querschnitt, vorzugsweise in Anpassung an die zu isolierenden Kontaktstifte, aufweisen.

Der Sekundärteil 5 weist weiter einen mittleren Bereich des "H" auf, der als ein Wickelkörper dient, auf dem eine Sekundärspule 3 aufgewickelt ist. Der Wickelkörper des Sekundärteils 5 hat, ähnlich wie der Wickelkörper des Primärteils 4, einen etwa rechteckigen Querschnitt mit abgerundeten Eckenbereichen und besitzt eine innere Öffnung 14 für die Aufnahme eines Eisenkerns (in Figur 1 nicht gezeigt).

Der in Figur 1 rechts dargestellte Abschnitt des "H" des Sekundärteils 5 bildet eine Wickelkörperbegrenzung 15 für die Sekundärspule 3 aus. Die Wickelkörperbegrenzung 15 hat einen größeren Durchmesser als der Durchmesser des Wickelkörpers mit der Sekundärspule 3 des Sekundärteils 5.

An einem in Figur 1 rechts unten dargestellten Bereich der Wickelkörperbegrenzung 15 sind Anschlussbereiche 16 für eine Verbindung mit DC-Kontaktstiften 17 vorgesehen.

Sowohl das Basismaterial für den Spulenkörper 1, als auch der Abdeckbereich 6 und die Isolierteile 11 des Sekundärteils 5 sind aus einem Brandschutzmaterial der Brandschutzklasse UL94-V1 oder besser ausgebildet. Die Wicklungen der Primärspule 2 und der Sekundärspule 3 bestehen aus einem metallischen Werkstoff, wie z.B. Kupfer. Die Kontaktstifte sind ebenfalls aus einem metallischen Werkstoff, wie z.B. Bronze, ausgebildet.

Figur 2 zeigt eine perspektivische Ansicht einer fertiggestellten Transformatorbaugruppe 18 gemäß der ersten Ausführungsform der vorliegenden Erfindung. Die gezeigte Transformatorbaugruppe ist durch eine Montage aus dem in Figur 1 getrennt dargestellten Primärteil 4 und Sekundärteil 5 ausgebildet. Dabei deckt der Abdeckbereich 6 des Sekundärteils 5 die Primärspule 2 des Primärteils 4. Des weiteren decken die Isolierteile 11 des Sekundärteils 5 die jeweiligen Verbindungsbereiche 7 des Primärteils 4 ab.

Durch den in Vergleich zu dem Außendurchmesser d des Primärteils größeren Innendurchmesser D der Abdeckung 6 des Sekundärteils 5 wurde der Sekundärteil 5 bei der Montage mit dem Primärteil 4 auf dem Primärteil 4 aufgeschoben. Im Ergebnis ummantelt die Abdeckung 6 mit ihrer Breite B die Breite b der Primärspule 2 und der Wickelkörperbegrenzung bildet dabei sowohl eine gute elektrische Isolierung für die Primärspule 2 als auch, bedingt durch das verwendete Brandschutzmaterial, einen guten Brandschutz.

Des weiteren wurden in der gezeigten Ausführungsform auch die Isolierteile 11 während der Montage auf die Verbindungsbereiche 7 aufgeschoben, so dass sie diese, bis auf den Kontaktbereich, ummanteln. Die Isolierteile 11 dienen sowohl zur elektrischen Isolation der Verbindungsbereiche 7 als auch, bedingt durch das eingesetzte Brandschutzmaterial, als Brandschutz für die Verbindungsbereiche 7.

Wie in Figur 2 gezeigt, hat die fertiggestellte Transformatorbaugruppe 18 einen kompakten Aufbau. Da durch die Abdeckung 6 und die Isolierteile 11 gefährliche stromführende Bereiche, wie die Primärspule 2 und die Verbindungsbereiche 7, abdeckt sind, kann die Transformatorbaugruppe in der in Figur 2 gezeigten Form ohne Verwendung eines zusätzlichen Brandschutzgehäuses verwendet werden und genügt trotz des einfachen Aufbaus den Brandschutzerfordernissen in einer Vielzahl von Ländern.

In der gezeigten Ausführungsform übernimmt der aus zwei Hälften bestehende Spulenkörper 1 eine Doppelfunktion. Zum einen nimmt er die Drahtwicklungen der Primärspule 2 und der Sekundärspule 3 auf. Zum anderen erfüllt der Spulenkörper 1 die aus Normensicht erforderliche Brandschutzgehäusefunktion, wodurch eine Verwendung zusätzlicher Kunststoffabdeckungen oder Gehäuseteile eliminiert oder reduziert werden kann. Durch die Minimierung von Materialeinsatz kann der Transformator mit einem leichten Gewicht hergestellt werden. Aus Figur 1, die Teile einer Transformatorbaugruppe im unmontierten Zustand zeigt, und aus Figur 2, die die Transformatorbaugruppe nach der Montage zeigt, ist ersichtlich, dass ein einfaches Aufschieben des Sekundärteils 5 auf den Primärteil 4 genügt, um die Transformatorbaugruppe zu montieren.

Figur 3 zeigt eine perspektivische Schnittansicht einer fertiggestellten Bodengruppe 12 mit einer Transformatorbaugruppe 18 gemäß der ersten Ausführungsform der vorliegenden Erfindung.

In die Transformatorbaugruppe 18, die in Figur 2 gezeigt ist, ist ein Eisenkern 20 eingeführt. Des weiteren ist die Transformatorbaugruppe 18 in ein Gehäuse 21 aus einem herkömmlichen Kunststoffmaterial eingebaut. Aus einem von dem Gehäuse 21 winklig auskragenden Kontaktbereich 22 ragen zwei Kontaktstifte 8. Die Kontaktstifte 8 sind durch den Kontaktbereich 22 des Gehäuses 21 hindurchgeführt und mit dem Primärteil 4 der Transformatorbaugruppe 18 in elektrischer Verbindung. Die Kontaktstifte 8 sind AC-Kontaktstifte, die die Transformatorbaugruppe 18 im Gebrauch mit einer Steckdose (nicht gezeigt) verbinden sollen, um dadurch die Transformatorbaugruppe 18 mit Wechselspannung zu versorgen. Durch die Verwendung der Isolierteile 11 in den Verbindungsbereichen 7 zu den Kontaktstiften 8 als auch durch die Verwendung der Abdeckung 6 an der Transformatorbaugruppe 18 ist die in Figur 3 dargestellte Bodengruppe brandschutztechnisch geschützt.

Die in Figur 3 dargestellten Kontaktstifte 8 sind länglich mit einem runden Querschnitt ausgebildet und entsprechen somit einem typischerweise in Europa, außer in Großbritannien, verwendeten Kontaktstiftstandard. Die vorliegende Erfindung ist jedoch nicht auf solche Kontaktstifte 8 beschränkt. Statt dessen können andere Formen von Kontaktstiften oder mehr als zwei Kontaktstifte in der vorliegenden Erfindung verwendet werden.

Figur 4 zeigt eine perspektivische Ansicht eines Primärteils 24 und eines Sekundärteils 25 gemäß einer zweiten Ausführungsform der vorliegenden Erfindung.

Das Primärteil 24 ist bei dem gezeigten noch nicht montierten Transformator separat von dem Sekundärteil 25 ausgebildet. Das Primärteil 24 bildet zusammen mit dem Sekundärteil 25 einen Spulenkörper 41 aus.

Das Primärteil 24 der zweiten Ausführungsform der Erfindung ist, ähnlich wie das Primärteil 4 der ersten Ausführungsform der Erfindung, aus einem Verbindungsabschnitt 26, einem Wickelkörper 27 und einer Wickelkörperbegrenzung 28 aufgebaut. Der Verbindungsabschnitt 26 weist zwei Verbindungsbereiche 9 auf, über welche eine Verbindung zu den Kontaktstiften 8 hergestellt wird. Die Kontaktstifte 8 sind in den Verbindungsbereichen 9 zu dem Primärteil 24 beispielsweise durch eine Umspritzung abgedeckt. Als Umspritzungsmaterial wird ein Kunststoff, vorzugsweise ein Kunststoff der Brandschutzklasse UL94-V1, verwendet. Durch die Umspritzung werden die Kontaktstifte 8 in ihrer Position relativ zu dem Primärteil 24 fixiert und nach außen elektrisch isoliert. An Stelle eines Umspritzens kann jedoch auch ein Umgießen oder ein anderes Ummanteln der Verbindungsbereiche 9 verwendet werden.

Die Kontaktstifte 8 in Figur 4 sind plattenförmige, gelochte Kontaktstifte, die in einem vorderen Bereich an den Ecken abgeschrägt sind. Sie entsprechen damit einem beispielsweise in den USA, in China und Japan verwendeten Kontaktstiftstandard. An Stelle dieser Kontaktstifte können jedoch auch andere Formen von Kontaktstiften, beispielsweise mit rundem Querschnitt, verwendet werden. Statt der zwei Kontaktstifte kann auch nur ein Kontaktstift oder mehr als zwei Kontaktstifte vorgesehen werden.

Das Primärteil 24 weist im Anschluss an den Verbindungsabschnitt 26-den Wickelkörper 27 mit einer darauf gewickelten Primärspule 32 auf. An den Wickelkörper 27 schließt sich eine Wicklungskörperbegrenzung 28 an.

Der Sekundärteil 25 besitzt einen Abdeckbereich 29, welcher beim Montieren des Spulenkörpers 41 auf die Primärspule 32 des Primärteils 24 aufgeschoben wird.

Der Abdeckbereich 29 weist, ähnlich wie der Sekundärteil 5 der ersten Ausführungsform der Erfindung, Isolierteile 44 zum Abdecken der Verbindungsbereiche 7 des Primärteils 24 auf. Diese werden beim Montieren des Spulenkörpers 41 auf die jeweiligen Verbindungsbereiche 7 des Primärteils 24 aufgeschoben, so dass sie diese umhüllen. Die Isolierteile 44 sind ebenso wie der Abdeckbereich 29 aus einem Kunststoffmaterial, vorzugsweise einem Brandschutzmaterial der Brandschutzklasse UL94-V1 , ausgebildet und bilden somit nicht nur eine elektrische Isolation sondern auch einen Brandschutz für die Verbindungsbereiche 9 nach der Montage des Spulenkörpers 41 aus.

An den Abdeckbereich 29 schließt sich ein Wickelkörper 30 an, auf welchen eine Sekundärspule 33 gewickelt ist. Der Wickelkörper 30 wird daran folgend mit einer Wickelkörperbegrenzung 31 begrenzt. An der Wickelkörperbegrenzung 31 befinden sich Kontaktbereiche für DC-Kontaktstifte 43.

Figur 5 zeigt eine perspektivische Ansicht eines Transformators gemäß einer dritten Ausführungsform der vorliegenden Erfindung.

Hier ist eine Transformatorbaugruppe, wie die Transformatorbaugruppe 1 der ersten Ausführungsform der Erfindung, in ein Gehäuse 36 eingebaut. Aus dem Gehäuse 36 ragen Kontaktstifte 8, die innerhalb des Gehäuses 36 mit dem Primärteil 4 des Transformators in elektrischer Verbindung stehen.

Die Kontaktstifte 8 weisen eine elektrische Isolierung 37 auf, die wenigstens einen Randbereich der Kontaktstifte 8 innerhalb des Gehäuses 36 umhüllt. Die Isolierung 37 besteht aus Kunststoff, vorzugsweise einem Kunststoff der Brandschutzklasse UL94-V1 oder besser.

Die Kontaktstifte 8 sind im Inneren des Gehäuses 36 mit dem Primärteil 4 des Spulenkörpers 1 mittels einer Einwegsteckverbindung verbunden. Die Einwegsteckverbindung wird während der Montage des Transformators einmal aufgesteckt und ist im folgenden, auch durch starke Zugkräfte, wie z. B. 50 N, nicht oder nur sehr schwer wieder zu lösen.
Ein Beispiel für die Einwegsteckverbindung 10 findet sich in Figur 6. Die Einwegsteckverbindung 10 ist so ausgebildet, dass die Kontaktfeder 46 auf den runden Kontaktstift 8 aufgeschoben wird. Durch diesen Fügevorgang wird die Kontaktfeder 46 aufgeweitet. Die Rückstellkraft der Kontaktfeder 46 und die Reibung zwischen Kontaktfeder 46 und Kontaktstift 8 bewirken, das die Verbindung nur unter Kraftaufwand zu lösen ist.

Die Einwegsteckverbindung 10 ist eine Sicherheitssteckverbindung, mittels welcher die Kontaktstifte 8 auch bei beschädigtem äußeren Gerätegehäuse, beispielsweise durch Stoß oder Fehlbenutzung, in ihrer Lage fixiert und gegen eine Berührung durch einen Anwender geschützt sind. Auch wenn eine Beschädigung des äußeren Gehäuses 36 vorliegt, kann die verbleibende Einheit, bestehend aus den Kontaktstiften 8 und dem Spulenkörper 1 des Transformators, ohne Gefahr von dem Anwender aus einer Netzsteckdose entfernt werden, da der Anwender spannungsführende und somit gefährliche Teile nicht berühren kann.

Obwohl die in Figur 5 gezeigte dritte Ausführungsform der vorliegenden Erfindung mit Kontaktstiften 8 gemäß dem europäischen Standard gezeigt wurde, ist diese Ausführungsform auch für andere Standards von Kontakt- oder Steckerstiften anwendbar.

Obwohl der Transformator der vorliegenden Erfindung in den beschriebenen Ausführungen zweiteilig ausgebildet ist, ist dies für die dritte Ausführungsform der Erfindung nicht erforderlich. Der Transformator kann auch mit einem einteiligen Spulenkörper ausgebildet sein, der einen Primärteil, auf-dem- die Primärspule aufgenommen ist und einen Sekundärteil, auf dem die Sekundärspule aufgenommen ist, aufweist. Die Brandschutzfunktion wird in diesem Fall durch zusätzliche Kunststoffteile oder Bänder gewährleistet.

## Patentansprüche

1. Transformator mit einem Spulenkörper (1, 41), auf dem wenigstens eine Primärspule (2, 32) und eine Sekundärspule (3, 33) aufgenommen ist, wobei der Spulenkörper (1, 41) wenigstens einen Primärteil (4, 24), auf dem die Primärspule (2) aufgenommen ist, und einen Sekundärteil (5, 25) auf dem die Sekundärspule (3, 33) aufgenommen ist, aufweist und wobei wenigstens ein Bereich der Primärspule (2, 32) des Primärteils (4, 24) von wenigstens einem Abschnitt (6) des Sekundärteils (5, 25) abdeckbar ist,
**dadurch gekennzeichnet,**
**dass** der Sekundärteil (5, 25) aus einem Brandschutzmaterial besteht, das ein Kunststoffmaterial der Brennbarkeitsklasse UL94-V1 oder besser ist, und
**dass** der Primärteil (4) mit wenigstens einem Kontaktstift (8) zum Kontaktieren einer Netzspannung verbunden ist, der jeweils durch ein zugehöriges, an dem Sekundärteil (5, 25) angeformtes Isolierteil (11) abgedeckt ist.

2. Transformator nach Anspruch 1,
**dadurch gekennzeichnet,**
**dass** der Primärteil (4, 24) und der Sekundärteil (5, 25) als zwei voneinander separierbare Teile ausgebildet sind.

3. Transformator nach wenigstens einem der Ansprüche 1 oder 2,
**dadurch gekennzeichnet,**
**dass** der wenigstens eine Abschnitt des Sekundärteils (5, 25) einen Innendurchmesser (D) hat, der größer als ein Außendurchmesser (d) des wenigstens einen abdeckbaren Abschnitts des Primärteils (4, 24) ist.

4. Transformator nach wenigstens einem der vorhergehenden Ansprüche,
**dadurch gekennzeichnet,**
**dass** der Primärteil (4) mit wenigstens einem Kontaktstift (8) mittels einer Einwegsteckverbindung (10) verbunden ist.

5. Transformator nach wenigstens einem der vorhergehenden Ansprüche,
**dadurch gekennzeichnet,**
**dass** die Einwegsteckverbindung wenigstens ein Rastelement (40) aufweist, das den Primärteil (4) in einem Verbindungsbereich hintergreift.

6. Transformator nach wenigstens einem der vorhergehenden Ansprüche,
**dadurch gekennzeichnet,**
**dass** der wenigstens eine Kontaktstift (8) einen isolierten Mantelbereich (37) aufweist.

## Claims

1. Transformer with a coil body (1, 41) accommodating at least one primary coil (2, 32) and one secondary coil (3, 33), wherein the coil body (1, 41) comprises at least one primary part (4, 24) accommodating the primary coil (2) and one secondary part (5, 25) accommodating the secondary coil (3, 33), at least one region of the primary coil (2, 32) of the primary part (4, 24) being coverable by at least one section (6) of the secondary part (5, 25),
**characterized in**
**that** the secondary part (5, 25) consists of a fire-protection material that is a plastic material of the fire-protection class UL94-V1 or better, and
**that** the primary part (4) is connected to at least one contact pin (8) for establishing an electric contact to a mains voltage which is each covered by a belonging insulation part (11) provided at the secondary part (5, 25).

2. Transformer according to claim 1,
**characterized in that**
the primary part (4, 24) and the secondary part (5, 25) are designed as two separable parts.

3. Transformer according to at least one of the claims 1 or 2,
**characterized in that**
said at least one section of the secondary part (5, 25) has an internal diameter (D) which is greater than the external diameter (d) of said at least one coverable section of the primary part (4, 24).

4. Transformer according to at least one of the preceding claims,
**characterized in that**
the primary part (4) is connected to at least one contact pin (8) via a one-way plug connection (10).

5. Transformer according to at least one of the preceding claims,
**characterized in that**
the one-way plug connection has at least one locking element (40) which engages the primary part (4) in a connection region from behind.

6. Transformer according to at least one of the preceding claims,
**characterized in that**
said at least one contact pin (8) has an insulated sheath region (37).

## Revendications

1. Transformateur comportant un corps de bobine (1, 41), sur lequel sont disposés au moins un enroulement primaire (2, 32) et un enroulement secondaire (3, 33), dans lequel le corps de bobine (1, 41) comporte au moins une partie primaire (4, 24), sur laquelle est disposé l'enroulement primaire (2, 32), et une partie secondaire (5, 25), sur laquelle est disposé l'enroulement secondaire (3, 33), et dans lequel au moins une zone de l'enroulement primaire (2, 32) de la partie primaire (4, 24) est apte à être recouverte par au moins une partie (6) de la partie secondaire (5, 25),
**caractérisé**
**en ce que** la partie secondaire (5, 25) est réalisée dans un matériau ignifuge, qui est une matière plastique de la classe d'inflammabilité UL94-V1 ou mieux, et
**en ce que** la partie primaire (4), pour être mise en contact avec une tension de réseau, est reliée à au moins une broche de contact (8) qui est recouverte respectivement par un élément isolant (11) correspondant, formé sur la partie secondaire (5, 25).

2. Transformateur selon la revendication 1, **caractérisé en ce que** la partie primaire (4, 24) et la partie secondaire (5, 25) sont réalisées sous la forme de deux pièces séparables l'une de l'autre.

3. Transformateur selon au moins une des revendications 1 ou 2, **caractérisé en ce que** ladite au moins une partie de la partie secondaire (5, 25) a un diamètre intérieur (D) qui est supérieur au diamètre extérieur (d) de ladite au moins une partie recouvrable de la partie primaire (4, 24).

4. Transformateur selon l'une quelconque des revendications précédentes, **caractérisé en ce que** la partie primaire (4) est reliée à ladite au moins une broche de contact (8) au moyen d'un assemblage enfiché non amovible (10).

5. Transformateur selon l'une quelconque des revendications précédentes, **caractérisé en ce que** l'assemblage enfiché non amovible comporte au moins un élément d'arrêt (40), qui s'engage derrière la partie primaire (4) dans une zone d'assemblage.

6. Transformateur selon l'une quelconque des revendications précédentes, **caractérisé en ce que** ladite au moins une broche de contact (8) comporte une zone de paroi (37) isolée.
